# EUROPÄISCHE PATENTSCHRIFT

(11) **EP 0 760 254 B1**
(45) Veröffentlichungstag und Bekanntmachung des Hinweises auf die Patenterteilung: **14.03.2001**
(21) Anmeldenummer: 96113419.4
(22) Anmeldetag: 21.08.1996
(51) Int. Cl.: B01F 7/16, B01F 7/00, F16J 13/16

(54) **Vorrichtung zum Homogenisieren fliessfähiger Stoffe**
Device for homogenising flowable materials
Dispositif pour l'homogénéisation de matériaux coulants

(30) Priorität: 29.08.1995 DE 19531775; 06.10.1995 DE 19537303
(43) Veröffentlichungstag der Anmeldung: 05.03.1997
(73) Patentinhaber: Vakumix Rühr- und Homogenisiertechnik Aktiengesellschaft, 28844 Weyhe-Dreye (DE)
(72) Erfinder: Seefried, Erwin, 28844 Weyhe (DE)
(74) Vertreter: Glawe, Delfs, Moll & Partner

(56) Entgegenhaltungen:
- EP-A- 0 036 067
- DE-U- 7 804 138

## Beschreibung

Die Erfindung betrifft eine Erfindung zum Homogenisieren fließfähiger, insbesondere flüssiger oder pastöser Stoffe, die aufweist:
- einen Behälter,
- wenigstens einen diesem Behälter zugeordneten Homogenisator,
- einen Zulauf für die Zuführung der Stoffe zum Homogenisator,
- einen Ablauf aus dem Homogenisator,
- eine absperrbare erste Verbindung zwischen dem Ablauf und dem Behälter, mittels der die Stoffe aus dem Ablauf in einen vom Homogenisator beabstandeten Bereich des Behälters rückführbar sind,
- eine zweite Verbindung zwischen dem Ablauf und dem Behälter, mittels der die Stoffe aus dem Ablauf in einen Bereich des Behälters zurückführbar sind, der einen geringeren Abstand vom Homogenisator aufweist als der Bereich, in dem die erste Verbindung in den Behälter mündet.

Homogenisierungsmischer werden unter anderem in der pharmazeutischen, kosmetischen, chemischen und Nahrungsmittelindustrie zur Herstellung von Cremes, Salben, Pasten, Mayonnaisen und ähnlichen Produkten verwendet. Sie weisen einen Mischbehälter auf, bei dem üblicherweise am Behälterboden ein Homogenisator zum Homogenisieren und Umwälzen der Stoffe im Mischbehälter angeordnet ist. Der Homogenisator ist häufig als Rotor-Stator-Dispergiermaschine ausgebildet, kann aber auch ein Umwälzrührwerk zum Erzielen einer besseren Pumpwirkung sein.

Es ist bereits bekannt, eine Homogenisiervorrichtung so auszubilden, daß die Rückführung des aus dem Ablauf des Homogenisators austretenden Guts in den Mischbehälter entweder in unmittelbarer Nähe des Homogenisators (üblicherweise am Behälterboden) oder über eine sogenannte Umlaufleitung in einem oberen Bereich des Mischbehälters erfolgt. Man spricht hier im ersten Fall von einer sogenannten Homogenisierung im Kessel bzw. Mischbehälter und im zweiten Fall von einer sogenannten Homogenisierung im Umlauf. Eine Homogenisierung im Kessel wird in der Regel dann vorgenommen, wenn flüssige oder niedrigviskose Produkte homogenisiert werden. Bei höherviskosen Produkten wird in der Regel im Umlauf homogenisiert, damit eine regelmäßige Umschichtung des gesamten Kesselinhalts stattfindet und ein sogenannter Produktkurzschluß über dem Zulauf des Homogenisators vermieden wird.

In EP-A 0 036 067 wird ein Homogenisator offenbart, bei dem die Umschaltung zwischen den beiden Betriebsarten mittels eines relativ zum Homogenisator axial verschieblichen Steuerrings erfolgt. Der Ring weist zwei gegenüberliegende Dichtflächen auf und verschließt in seinen beiden axialen Endpositionen den in die Umlaufleitung mündenden Kanal bzw. den direkt zum Kesselboden zurückführenden Kanal. Der jeweils andere Kanal wird freigegeben. Der Steuerring wird mittels eines einzelnen nicht beschriebenen Hydaulikzylinders verschoben. Dieser Hydraulikzylinder muß im Bereich des mechanisch hoch belasteten Homogenisators angeordnet werden. Die Anordnung dieses Hydraulikzylinders im Homogenisator sowie die erforderlichen Kraftübertragungsmittel zur Übertragung der Bewegung auf den Steuerring bedeuten eine Verkomplizierung des Homogenisatoraufbaus sowie eine Schwächung dessen mechanischer Belastbarkeit.

Aus DE 28 05 942 C2 ist eine gattungsgemäße Homogenisiervorrichtung bekannt. Bei dieser Vorrichtung ist der Ablauf des Homogenisators über einen als Drosselöffnung ausgebildeten Ringspalt mit dem Boden des Mischbehälters verbunden. Bei niedrigviskosem Mischgut wird dieses durch diesen Drosselspalt in den Kessel zurückgeführt, es findet ein Homogenisieren im Kessel statt. Wenn das Mischgut im Laufe des Mischvorgangs höherviskos wird, kommt es durch die Reibung im Drosselspalt nach und nach zu einer Verstopfung dieses Spalts, in Folge des dann ansteigenden Drucks im Ablauf öffnet ein Sensor die Umgehungsleitung, es findet jetzt ein Homogenisieren im Umlauf statt.

Diese bekannte Vorrichtung weist verschiedene Nachteile auf. Die in dem Drosselspalt auftretende Reibung erhöht den zum Homogenisieren erforderlichen Energiebedarf. Eine definierte Prozeßführung ist nicht möglich, vielmehr stellen sich die Betriebszustände Homogenisieren im Kessel bzw. Homogenisieren im Umlauf selbsttätig in Abhängigkeit von der Viskosität des Mischguts ein, zudem sind Übergangszustände möglich, in denen beide Homogenisierarten gleichzeitig stattfinden.

Der Erfindung liegt die Aufgabe zugrunde, eine Vorrichtung der eingangs genannten Art zu schaffen, die die genannten Nachteile nicht oder in geringerem Maße aufweist.

Die Erfindung löst diese Aufgabe bei einer Vorrichtung gemäß dem Oberbegriff des Anspruchs 1 dadurch, daß die zweite Verbindung eine Verschließeinrichtung aufweist, die beim Überschreiten eines vorbestimmten Drucks im Ablauf diese Verbindung freigibt und sie beim Unterschreiten eines vorbestimmten Drucks wieder schließt.

Die Arbeitsweise der erfindungsgemäßen Vorrichtung ist wie folgt:

Während des Betriebs des Homogenisators wird das Mischgut in den Ablauf gefördert. Wenn die absperrbare erste Verbindung geschlossen ist, steigt der Druck im Ablauf so lange an, bis ein vorbestimmter Druck überschritten ist und die Verschließeinrichtung die zweite Verbindung, die auf kurzem Wege in den Behälter zurückführt, freigibt. Es findet dann das sogenannte Homogenisieren im Kessel statt. Die zweite Verbindung wird in der Regel im Behälterboden münden, sie kann jedoch auch in anderen Bereichen des Behälters münden, die sich in der Nähe des Homogenisatorzulaufs befinden.

Wird die absperrbare erste Verbindung geöffnet, kann das Mischgut durch diese erste Verbindung in den vom Homogenisator beabstandeten Bereich des Behälters zurückgeführt werden. Der Druck im Ablauf sinkt infolgedessen unter einen vorbestimmten Druck, so daß die Verschließeinrichtung die zweite Verbindung wieder schließt. Es findet jetzt das sogenannte Homogenisieren im Umlauf statt. Erfindungsgemäß ist es somit möglich, durch einfaches Öffnen oder Schließen der Absperrung der ersten Verbindung definierte Betriebszustände der Homogenisiervorrichtung herzustellen, so daß eine exakte Prozeßführung möglich ist. Da das Öffnen bzw. Schließen der Absperrung in der Regel einen verhältnismäßig großen Druckabfall bzw. -anstieg im Homogenisatorablauf bewirkt, stellt sich stets ein definierter Betriebszustand der Vorrichtung ein, bei dem entweder über die erste oder über die zweite Verbindung das Mischgut umgewälzt wird.

Der Querschnitt der zweiten Verbindung wird im Rahmen der Erfindung zweckmäßigerweise so gewählt, daß auch bei verhältnismäßig hoher Produktviskosität das Produkt mit verhältnismäßig geringen Reibungsverlusten durch diese zweite Verbindung hindurchströmen kann. Die im Stand der Technik auftretenden Reibungsverluste im Drosselspalt werden so vermieden. Druckverluste beim Durchtritt durch die zweite Verbindung treten nur in geringem Maße auf.

Die Verschließeinrichtung kann beispielsweise ein Ventil sein, das von einem im Ablauf angeordneten Drucksensor gesteuert wird. Bevorzugt ist im Rahmen der Erfindung jedoch, daß die Verschließeinrichtung von einer Fremdkraft beaufschlagt in die Schließstellung vorgespannt wird. Diese Fremdkraft ist bevorzugt eine Federkraft. Bei einem Druckanstieg im Ablauf wird dann die Verschließeinrichtung gegen die Federkraft in ihre Öffnungsstellung gedrückt.

Verschiedene Ausbildungen der zweiten Verbindung sind denkbar. In der Regel wird die zweite Verbindung den Ablauf des Homogenisators mit dem Behälterboden verbinden. Vorteilhafterweise wird dabei vermieden, daß die zweite Verbindung im Behälter im Bereich des Zulaufs des Homogenisators mündet und dadurch den Einstrom in den Homogenisator stört. Die zweite Verbindung kann beispielsweise als eine oder mehrere das Homogenisatorgehäuse und/oder den Stator des Homogenisators durchsetzende Bohrung bzw. Bohrungen ausgebildet sein, die sich bevorzugt axial (parallel zur Drehachse des Homogenisators) erstrecken und die jeweils zugehörige Verschließeinrichtungen aufweisen. Besonders bevorzugt ist es jedoch, die zweite Verbindung als den Ablauf mit dem Behälterinnern verbindenden Ringkanal auszubilden. Beispielsweise kann dieser Ringkanal zwischen dem Gehäuse des Homogenisators und dem Stator bzw. der Statorabdeckung ausgebildet sein. Die Weite des Ringkanals wird vorzugsweise so bemessen, daß ein reibungs- und druckverlustarmer Durchtritt auch von verhältnismäßig hochviskosen Mischgut möglich ist. Der Ringkanal mündet bei der genannten bevorzugten Ausbildung zwischen Homogenisatorgehäuse und Statorabdeckung im Bereich des Außenumfangs des Homogenisators in den Behälterboden, die Rückführung des Mischguts in den Behälter in diesen Bereich stört den Einstrom in den Homogenisator nicht.

Bei der genannten Ausführungsform ist die Verschließeinrichtung vorzugsweise als im Bereich der Mündung des Ringkanals in den Ablauf angeordneter Dichtring ausgebildet, der federbeaufschlagt in eine Schließstellung vorgespannt ist, in der er den Ringkanal gegenüber dem Ablauf verschließt, und der beim Überschreiten eines vorbestimmten Drucks im Ablauf gegen die Federkraft in eine Öffnungsstellung bewegbar ist, in der er den Ringkanal zum Ablauf hin öffnet. Bei dieser Ausführungsform der Erfindung ist nach einem Schließen der Absperrung der ersten Verbindung und dem nachfolgenden Druckanstieg im Ablauf des Homogenisators ein gleichmäßiger Austritt von Mischgut in den Kessel über den gesamten Umfang des Ringkanals möglich, so daß der Behälterinhalt gleichmäßig durchmischt wird.

Die erste Verbindung ist in der Regel als Umlaufleitung ausgebildet, die im oberen Bereich des Behälters in diesen mündet. Mit Hilfe dieser Umlaufleitung ist es möglich, insbesondere höherviskose Produkte im Kessel umzuschichten und so sicherzustellen, daß auch bei diesen höherviskosen Produkten eine gleichmäßige Homogenisierung erfolgt.

Im Rahmen der Erfindung ist unter einem Homogenisator jede Einrichtung zu verstehen, die unter Einsatz von Bewegungsenergie eine Misch- und/oder Homogenisierwirkung erzielt. Der Homogenisator kann als Rotor-Stator-Dispergiermaschine ausgebildet sein, der die Bewegungsenergie des Rotors in erster Linie durch eine starke Verwirbelung in Dispergierwirkung umsetzt und so eine intensive Homogenisierung erzielt. Aufgrund dieser Verwirbelungen erzeugen diese Rotor-Stator-Dispergiermaschinen nur eine verhältnismäßig geringe Pumpwirkung, so daß hohe Antriebsenergien erforderlich sein können.

Im Rahmen der Erfindung ist es auch möglich, anstelle einer Rotor-Stator-Dispergiermaschine als Homogenisator ein sogenanntes Umwälzrührwerk zu verwenden, daß die Bewegungsenergie des Rotors in erster Linie in eine Pumpwirkung und damit in Bewegungsenergie des zu homogenisierenden Guts umsetzt und nur eine geringe Dispergierwirkung durch Verwirbelung hat. Zwischenstufen sind ebenfalls möglich, es ist beispielsweise denkbar, am Rotor einer Rotor-Stator-Dispergiermaschine Zusatzflügel anzubringen, um die Pumpwirkung zu verbessern, wie es für sich genommen aus DE-A-34 17 242 bekannt ist. Auch die Verwendung eines aus EP-B-0 290 033 bekannten Homogenisators ist denkbar.

Die Verwendung eines Homogenisators mit höherer Pumpwirkung (Umwälzrührwerk) hat im Vergleich zu einer Rotor-Stator-Dispergiermaschine mit geringer Pumpwirkung verschiedene Vorteile. Aufgrund der hohen Umpumpgeschwindigkeit des Umwälzrührwerks kann eine CIP-Reinigung der gesamten Vorrichtung ohne Zuhilfenahme von Zusatzpumpen durchgeführt werden. Die gute Pumpwirkung erlaubt das Abfördern des Guts aus der erfindungsgemäßen Mischvorrichtung in einen zweiten Mischbehälter, während sowohl die erfindungsgemäße Mischvorrichtung als auch der zweite Mischbehälter unter vermindertem Druck bzw. Vakuum stehen. Wenn lediglich eine Rotor-Stator-Dispergiermaschine mit geringer Pumpwirkung vorhanden ist, kann es erforderlich sein, zum Unterstützen des Abförderns die Mischvorrichtung, aus der abgefördert werden soll, zu belüften. Dies wiederum kann zu unerwünschten Lufteinschlüssen in dem zu homogenisierenden Produkt führen.

Die mögliche hohe Umwälzgeschwindigkeit beim Homogenisieren im Umlauf unter Verwendung eines Umwälzrührwerks macht es möglich, kleinere Pulvermengen in den Umlaufstrom einzusaugen und so dem zu homogenisierenden Gut zuzuführen.

Ein Ausführungsbeispiel der Erfindung wird im folgenden anhand der Zeichnungen erläutert. Darin zeigen:
- Fig. 1: eine schematische Darstellung einer ersten Ausführungsform der erfindungsgemäßen Vorrichtung
- Fig. 2: einen Querschnitt durch einen Teil des Mischbehälters und den Homogenisator;
- Fig. 3: in einem vergrößerten Ausschnitt aus Fig. 2 einen teilweisen Querschnitt durch den als Rotor-Stator-Dispergiermaschine ausgebildeten Homogenisator;
- Fig. 4: eine Fig. 1 entsprechende Darstellung einer zweiten Ausführungsform der Erfindung
- Fig. 5: einen Querschnitt durch einen Teil des Mischbehälters und des Homogenisators dieser Ausführungsform;
- Fig. 6: in einem vergrößerten Ausschnitt aus Fig. 5 einen teilweisen Querschnitt durch den als Umwälzrührwerk ausgebildeten Homogenisator;
- Fig. 7: einen Querschnitt durch Rotor und Stator dieser Ausführungsform senkrecht zur Rotationsachse.

Zunächst wird die erste Ausführungsform unter Bezugnahme auf die Fig. 1 bis 3 beschrieben.

Die erfindungsgemäße Vorrichtung weist grundsätzlich einen Mischbehälter 1 und einen von einem Antrieb 3 angetriebenen Homogenisator 2 auf. Die bei 4 in den Zulauf des Homogenisators eintretenden Produkte können aus dem Ablauf des Homogenisators entweder durch den unten noch näher zu beschreibenden Ringkanal zurück in den Kessel geführt werden (Homogenisieren im Kessel, durch die Pfeile bei 5 angedeutet), oder aber durch die externe Umlaufleitung 6 in den oberen Bereich des Mischbehälters 1 geführt werden, so daß das durch die Pfeile bei 7 angedeutete Homogenisieren im Umlauf stattfindet. Absperrventile 8, 9 dienen dem Öffnen bzw. Schließen der Umlaufleitung 6. Nach dem Abschluß des Homogenisierens kann das Produkt aus dem Mischbehälter 1 über das Absperrventil 10 in einen Ablaß abgefördert werden.

Der Aufbau des Homogenisators 2 ist in den Fig. 2 und 3 genauer zu erkennen. Der Antrieb 3 treibt über eine mit einer Nabe 12 versehene Welle 11 den mit dieser Welle 11 drehfest verbundenen Rotor 13 auf, der zwei nach unten weisende zueinander konzentrische Reihen von Rotorverzahnungen 14 und 15 aufweist. Mit dem Homogenisatorgehäuse 16 ist der Stator 17 verbunden, der zwei zueinander konzentrische Reihen von Statorverzahnungen 18, 19 aufweist. Eine mit dem Stator 17 verbundene Statorabdeckung 20 deckt den Rotor 13 an seinem Außenumfang ab und bildet gleichzeitig den mit 21 bezeichneten Zulauf des Homogenisators. Am Außenumfang des Homogenisatorgehäuses 16 ist ein zur Homogenisatorwelle konzentrischer Kanal 22 angeordnet, der den Ablauf des Homogenisators bildet. Wie in Fig. 2 zu erkennen ist, erweitert sich der Kanal 22 in axialer Richtung in der Drehrichtung des Rotors 13 bis hin zur Verbindung des Ablaufs 22 mit der Umlaufleitung 6. In Drehrichtung kurz hinter der Verbindung mit der Umlaufleitung 6 verengt sich die axiale Weite des Ablaufs 22 auf einem kurzen Umfangsabschnitt, diese Verendung bewirkt, daß ein großer Teil des in Umfangsrichtung durch den Ablauf 22 geförderten Mischguts in die Umlaufleitung 6 austritt, wenn das Absperrventil 8 sowie eines der Ventile 9 oder 10 geöffnet sind. Der genannte Übergang von dem Umfangsabschnitt große axiale Weite zu dem Umfangsabschnitt geringe axialer Weite des Ablaufs 22 ist in Fig. 2 bei 23 angedeutet.

Soweit bisher beschrieben, entspricht dieser Homogenisator einer üblichen Rotor-Stator-Dispergiermaschine des Standes der Technik. Erfindungsgemäß ist nun zwischen Homogenisatorgehäuse 16 und Statorabdeckung 20 ein Ringkanal 24 vorgesehen, der den Ablauf 22 mit dem Produktraum des Mischbehälters 1 verbindet. Ein von einer bei 25 angedeuteten Federeinrichtung vorgespannter Dichtring 26 dichtet den Ringkanal 24 statisch gegenüber dem Ablauf 22 ab. Er liegt abdichtend an einer abgeschrägten Fläche 27 des Homogenisatorgehäuses 16 an.

Beim Betrieb des Homogenisators 2 wird das im Behälter 1 enthaltene Gut über den Zulauf 21 dem Homogenisator 2 zugeführt. Durch die Rotation des Homogenisatorrotors wird das Produkt in bekannter Weise mit hohen Kräften (insbesondere Dispergier- und Scherkräften) beaufschlagt und durch die Statorverzahnungen 18,19 in den konzentrisch zur Rotorwelle 11 angeordneten ringförmigen Ablaufkanal 22 gedrückt. Sofern das Ventil 8 der Umlaufleitung 6 geschlossen ist, steigt der Druck im Ablauf 22 so lange an, bis der Dichtring 26 entgegen der Kraft der Federeinrichtung 25 von seiner Sitzfläche 27 abgehoben wird, so daß das Produkt aus dem Ablauf 22 durch den Ringkanal 24 zurück in dei Behälter 1 strömen kann. In diesem Betriebszustand findet das sogenannte Mischen im Kessel statt (Bezugszeichen 5 in Fig. 1).

Wenn die Ventile 8 und 9 geöffnet werden, kann das Produkt aus dem Ablauf 22 in die Umlaufleitung 6 austreten. Der Druck im Ablauf 22 sinkt so weit ab, daß die Federeinrichtung 25 den Dichtring 26 auf seine Sitzfläche 27 zurückdrückt und den Ringkanal 24 gegenüber dem Ablauf 22 verschließt. Das Produkt wird jetzt durch die Umlaufleitung 6 gepumpt, es findet das in Fig. 1 mit 7 angedeutete Homogenisieren im Umlauf statt.

Nach dem Abschluß des Homogenisierens wird das Ventil 9 geschlossen und die Ventile 8 und 10 geöffnet, der Inhalt des Mischbehälters 1 wird dann von dem Homogenisator 2 in den Ablauf gefördert.

Eine zweite Ausführungsform der Erfindung ist in den Fig. 4 bis 7 dargestellt. Diese Ausführungsform entspricht in weiten Teilen der ersten Ausführungsform, daher sind gleiche Teile mit gleichen Bezugsziffern bezeichnet. Insoweit wird auf die Beschreibung der ersten Ausführungsform verwiesen. Die Unterschiede zur ersten Ausführungsform liegen in der Ausbildung des Homogenisators als Umwälzrührwerk und in der Ausbildung und Führung der Umlaufleitung 6. Diese Unterschiede werden nachfolgend näher beschrieben.

In den Fig. 6 und 7 ist zu erkennen, daß der Rotor 13 Förderschaufeln 34 aufweist, die in erster Linie zur Förderung des zu homogenisierenden Guts in den Ablauf 22 ausgebildet sind und, anders als bei der ersten Ausführungsform, nur eine verhältnismäßig geringe Scher- und Dispergierwirkung auf dieses Gut ausüben. Dementsprechend wird die Rotationsenergie des Rotors 13 in erster Linie in Bewegungsenergie des zu homogenisierenden Guts (Pumpwirkung) umgesetzt. Der Stator weist Leitflächen oder Schaufeln 35 auf, die zur Erzielung einer im wesentlichen laminaren Strömung des von den Förderschaufeln 34 geförderten Guts bestimmt sind. Diese Leitschaufeln 35 dienen also, anders als bei einer Rotor-Stator-Dispergiermaschine, nicht als Prallflächen zur Erzielung einer Dispergierwirkung.

Der Homogenisator 2 dieser Ausführungsform erzielt somit eine wesentlich höhere Pumpleistung als die Rotor-Stator-Dispergiermaschine der ersten Ausführungsform. Angepaßt an diese höhere Pumpleistung ist auch die Umlaufleitung 6 anders ausgebildet (siehe Fig. 4 und 5). Aufgrund der erzielbaren hohen Umlaufgeschwindigkeit in der Umlaufleitung 6 kann über ein Ventil 29 Pulver in den Umlaufstrom eingesaugt werden und so mit dem Gut vermischt werden. Über ein Ventil 28 kann zusätzliche Flüssigkeit zugeführt werden. Im normalen Umlaufbetrieb ist das Ventil 30 geöffnet und die Ventile 31 und 32 geschlossen. Durch Schließen des Ventils 30 und Öffnen des Ventils 32 kann das homogenisierte Gut beispielsweise einem weiteren Mischbehälter zugeführt werden. Dies ist häufig dann erforderlich, wenn bei der Herstellung einer Emulsion die wäßrige Phase und die Fettphase zunächst getrennt angemischt werden.

Die hohe Pumpwirkung des Homogenisators 2 ermöglicht ferner eine CIP-Reinigung (cleaning in place) der gesamten Anlage ohne Zuhilfenahme zusätzlicher Pumpen. Zu diesem Zweck wird Reinigungsflüssigkeit in das System eingebracht und mittels des Homogenisators 2 durch die Umlaufleitung 6 gepumpt. Durch Öffnen des Ventils 31 kann die Reinigungsflüssigkeit mittels eines Sprühkopfs 33 im oberen Bereich des Behälters 1 versprüht werden und so die gesamte Innenfläche des Behälters 1 gleichmäßig benetzen. Die gesamten Rohrleitungswege können ebenfalls im Umlauf gespült werden.

Da auf gesonderte CIP-Anlagen und Pumpen verzichtet werden kann, ermöglicht diese Ausführungsform der Erfindung eine ganz erhebliche Kostenersparnis.

## Patentansprüche

1. Vorrichtung zum Homogenisieren fließfähiger Stoffe, die aufweist:
- einen Behälter (1),
- wenigstens einen diesem Behälter (1) zugeordneten Homogenisator (2) mit einem Zulauf (21) für die Zuführung der Stoffe zum Homogenisator (2),
- einen Ablauf (22) aus dem Homogenisator (2),
- eine absperrbare erste Verbindung (6) zwischen dem Ablauf (22) und dem Behälter (1), mittel der die Stoffe aus dem Ablauf (22) in einen vom Homogenisator (2) beabstandeten Bereich des Behälters (1) rückführbar sind,
- eine zweite Verbindung (24) zwischen dem Ablauf (22) und dem Behälter (1), mittels der die Stoffe aus dem Ablauf (22) in einen Bereich des Behälters (1) rückführbar sind, der einen geringeren Abstand vom Homogenisator (2) aufweist als der Bereich, in dem die erste Verbindung (6) in den Behälter (1) mündet,
dadurch gekennzeichnet, daß die zweite Verbindung (24) eine Verschließeinrichtung (25,26) aufweist, die beim Überschreiten eines vorbestimmten Drucks im Ablauf (22) diese Verbindung (24) freigibt und sie beim Unterschreiten eines vorbestimmten Drucks wieder schließt.

2. Vorrichtung nach Anspruch 1, dadurch gekennzeichnet, daß die Verschließeinrichtung (25,26) von einer Fremdkraft beaufschlagt in die Schließstellung vorgespannt wird.

3. Vorrichtung nach Anspruch 2, dadurch gekennzeichnet, daß diese Fremdkraft eine Federkraft ist.

4. Vorrichtung nach einem der Ansprüche 1 bis 3, dadurch gekennzeichnet, daß die zweite Verbindung als den Ablauf (22) mit dem Inneren des Behälters (1) verbindender Ringkanal (24) ausgebildet ist.

5. Vorrichtung nach Anspruch 4, dadurch gekennzeichnet, daß die Verschließeinrichtung als im Bereich der Mündung des Ringkanal (24) in den Ablauf (22) angeordneter Dichtring (26) ausgebildet ist, der federbeaufschlagt in eine Schließstellung vorgespannt ist, in der er den Ringkanal (24) gegenüber dem Ablauf (22) verschließt, und der beim Überschreiten eines vorbestimmten Drucks im Ablauf (22) gegen die Federkraft in eine Öffnungsstellung bewegbar ist, so daß sich der Ringkanal (24) zum Ablauf (22) hin öffnet.

6. Vorrichtung nach einem der Ansprüche 1 bis 5, dadurch gekennzeichnet, daß die erste Verbindung als Umlaufleitung (6) ausgebildet ist, die im oberen Bereich des Behälters (1) in diesem mündet.

7. Vorrichtung nach einem der Ansprüche 1 bis 6, dadurch gekennzeichnet, daß der Homogenisator (2) als Rotor-Stator-Dispergiermaschine ausgebildet ist.

8. Vorrichtung nach einem der Ansprüche 1 bis 6, dadurch gekennzeichnet, daß der Homogenisator (2) als Umwälzrührwerk ausgebildet ist.

## Claims

1. An apparatus for homogenising fluid substances, which has:
- a container (1),
- at least one homogeniser (2) associated with this container (1) and with an intake (21) for feeding the substances to the homogeniser (2),
- an outlet (22) from the homogeniser (2),
- a disconnectable first connection (6) between the outlet (22) and the container (1), by means of which the substances can be returned from the outlet (22) into a zone of the container (1) spaced apart from the homogeniser (2),
- a second connection (24) between the outlet (22) and the container (1), by means of which the substances can be returned from the outlet (22) into a zone of the container (1) which is at a smaller distance from the homogeniser (2) than the zone in which the first connection (6) discharges into the container,
characterised in that the second connection (24) has a closing device (25,26) which, when a predetermined pressure in the outlet (22) is exceeded, releases this connection (24) and closes it again when the pressure falls below a predetermined level.

2. An apparatus according to Claim 1, characterised in that the closing device (25,26) is biased into the closed position acted upon by an external force.

3. An apparatus according to Claim 2, characterised in that this external force is a spring force.

4. An apparatus according to any one of Claims 1 to 3, characterised in that the second connection is in the form of an annular passage (24) connecting the outlet (22) to the inside of the container (1).

5. An apparatus according to Claim 4, characterised in that the closing device is in the form of a sealing ring (26) which is disposed in the vicinity of the opening of the annular passage (24) into the outlet (22) and which is biased under spring loading into a closed position, in which it closes the annular passage (24) with respect to the outlet (22), and which can be moved against the spring force into an open position when a predetermined pressure is exceeded in the outlet (22), so that the annular passage (24) opens towards the outlet (22).

6. An apparatus according to any one of Claims 1 to 5, characterised in that the first connection is in the form of a circulation duct (6) which discharges into the container (1) in the upper region thereof.

7. An apparatus according to any one of Claims 1 to 6, characterised in that the homogeniser (2) is in the form of a rotor-stator dispersion machine.

8. An apparatus according to any one of Claims 1 to 6, characterised in that the homogeniser (2) in the form of a circulation agitator.

## Revendications

1. Dispositif d'homogénéisation de matières coulantes qui comporte :
- un récipient (1),
- au moins un homogénéisateur (2) associé à ce récipient (1) avec une arrivée (21) pour l'arrivée des substances à l'homogénéisateur (2),
- une sortie (22) de l'homogénéisateur (2),
- une première liaison (6) qui peut être fermée entre la sortie (22) et le récipient (1), au moyen de laquelle les substances provenant de la sortie (22) peuvent être recyclées dans une zone du récipient (1), éloignée de l'homogénéisateur (2),
- une deuxième liaison (24) entre la sortie (22) et le récipient (1), au moyen de laquelle les substances provenant de la sortie (22) peuvent être recyclées dans une zone du récipient (1) qui présente une distance moindre par rapport à l'homogénéisateur (2) que la zone dans laquelle la première liaison (6) débouche dans le récipient,
caractérisé en ce que la deuxième liaison (24) comporte un dispositif de fermeture (25, 26) qui, lorsqu'une pression prédéterminée est dépassée dans la sortie (22), ouvre cette liaison (22) et la referme lorsqu'une pression prédéterminée n'est pas atteinte.

2. Dispositif selon la revendication 1, caractérisé en ce que le dispositif de fermeture (25, 26) est précontraint dans la position de fermeture, sous l'action d'une force externe.

3. Dispositif selon la revendication 2, caractérisé en ce que cette force externe est la force d'un ressort.

4. Dispositif selon l'une des revendications 1 à 3, caractérisé en ce que la deuxième liaison est réalisée en tant que canal annulaire (24) qui relie la sortie (22) à l'intérieur du récipient (1).

5. Dispositif selon la revendication 4, caractérisé en ce que le dispositif de fermeture est réalisé en tant que bague d'étanchéité (26) disposée dans la zone d'embouchure du canal annulaire(24) dans la sortie (22), laquelle bague d'étanchéité est précontrainte par un ressort dans une position de fermeture, dans laquelle elle ferme le canal annulaire (24) par rapport à la sortie (22), et est déplaçable dans une position d'ouverture, à l'encontre de la force d'un ressort, lorsqu'une pression prédéterminée est dépassée dans la sortie (22), ce qui fait que le canal annulaire (24) s'ouvre vers la sortie (22).

6. Dispositif selon l'une des revendications 1 à 5, caractérisé en ce que la première liaison est réalisée en tant que conduite de circulation (6) qui débouche dans le récipient (1), dans sa zone supérieure.

7. Dispositif selon l'une des revendications 1 à 6, caractérisé en ce que l'homogénéisateur (2) est réalisé en tant que machine de dispersion à rotor et stator.

8. Dispositif selon l'une des revendications 1 à 6, caractérisé en ce que l'homogénéisateur (2) est réalisé en tant qu'agitateur de brassage.
